# EUROPÄISCHE PATENTSCHRIFT

(11) **EP 1 751 728 B1**
(45) Veröffentlichungstag und Bekanntmachung des Hinweises auf die Patenterteilung: **02.01.2008**
(21) Anmeldenummer: 05747888.5
(22) Anmeldetag: 13.05.2005
(51) Int. Cl.: G08G 1/16, G05D 1/02, B62D 15/02

(54) **ASSISTENZSYSTEM FÜR KRAFTFAHRZEUGE**
ASSISTANCE SYSTEM FOR MOTOR VEHICLES
SYSTEME D'ASSISTANCE POUR AUTOMOBILE

(30) Priorität: 01.06.2004 DE 102004026590
(43) Veröffentlichungstag der Anmeldung: 14.02.2007
(73) Patentinhaber: Siemens VDO Automotive AG, 93055 Regensburg (DE)
(72) Erfinder: BARATOFF, Gregory, 88239 Wangen-Feld (DE); ERTL, Ludwig, 93093 Donaustauf (DE); KÖHLER, Thorsten, 88131 Lindau (DE); PELLKOFER, Martin, 93080 Pentling (DE); RIEDER, Andre, 88142 Wasserburg (DE)
(86) Internationale Anmeldenummer: PCT/EP2005/052224
(87) Internationale Veröffentlichungsnummer: WO 2005/119624

(56) Entgegenhaltungen:
- DE-A1- 10 042 375
- US-A- 5 835 028
- US-A1- 2002 087 255
- US-A1- 2002 198 632
- US-B1- 6 370 475

## Beschreibung

Die Erfindung betrifft ein Assistenzsystem für Kraftfahrzeuge mit wenigstens einer den Außenraum, insbesondere in Fahrtrichtung des Kraftfahrzeuges, erfassenden Überwachungseinheit.

Intelligente ADAS- (Advanced Driver Assistance Systems) Fahrerassistenzsysteme werden in modernen Kraftfahrzeugen der Zukunft eine immer wichtigere Stellung einnehmen. Zukünftige Kraftfahrzeuge werden beispielsweise Überwachungseinheiten wie Kamerasysteme als Hilfsmittel enthalten, welche den Außenraum, beispielsweise in Fahrtrichtung des Kraftfahrzeuges, erfassen. Dabei basieren erste bekannte Systemanwendungen auf einer Fahrspurerkennung. Dies sind:
- eine LDW- (Lane Departure Warning) Fahrspurverlassenswarnung, insbesondere akustisch, visuell und/oder haptisch; sowie
- einen LK- (Lane Keep) Lenkungseingriff, welcher das Fahrzeug auf der Spur hält.

Eine, wenn nicht die häufigste Ursache für Unfälle insb. auf Überlandfahrten ist das Abkommen von der Fahrbahn. Gründe dafür sind z.B. Sekundenschlaf, Unaufmerksamkeit oder die Suche nach Gegenständen im Fahrzeug und ähnliches. Die Fahrspurverlassenswarnung insb. durch LDW-Systeme soll dem vorbeugen.

Das Dokument US 5,835,028 beschreibt ein Fahrerassistenzsystem, welches feststellt, wenn ein Fahrzeug einen bestimmten seitlichen Abstand von einer Fahrspur erreicht hat. Hierbei eingesetzte Parameter können modifiziert werden. Ein Abkommen von der Spur wird dem Fahrer signalisiert.

Für LDW-Systeme existiert ein bereits sehr weit fortgeschrittener Entwurf einer ISO- Norm Nr. CD17361, der sich inhaltlich voraussichtlich nur noch sehr wenig ändern wird:
Wenn sich die Räder des Fahrzeugs innerhalb einer definierten Warnzone 10, der sog. "warning zone", befinden, muss eine Warnung ausgegeben werden, andernfalls darf keine Warnung ausgegeben werden (vgl. Fig. 1). Die definierte Warnzone 10 wird durch eine früheste Warnlinie 11, der sog. "earliest warning line", und eine späteste Warnlinie 12, der sog. "latest warning line", begrenzt. Der exakte Zeitpunkt der Warnung innerhalb der Zone 10 wird durch eine definierbare Warnschwelle 13, des sog. "warning threshold", bestimmt. Zwischen den definierten Warnzonen liegt die warnhinweisfreie Zone einer Fahrspur 14, die sog. "no warning zone".

Die späteste Warnlinie 12 liegt bei Personenkraftfahrzeugen (PKW) bei 0,3 m außerhalb der Fahrspurmarkierung 20, der sog. "lane boundary". Die Position der frühesten Warnlinie 11 ist abhängig von der Annäherungsgeschwindigkeit ("rate of departure") V des Fahrzeugs 1 an die Fahrspurbegrenzung 20. Fig. 2 sowie Fig. 3 geben die jeweilige Position im Detail wieder. Es sind dies 0,75 m bei V kleiner 0,5 m/s, ein linearer Anstieg von 0,75 auf 1,5 m bei V zwischen 0,5 bis 1 m/s sowie 1,5 m bei V größer 1 m/s. ,

Im Entwurf ("draft") der ISO Norm werden Bedingungen genannt, unter denen die Lage der Warnschwelle innerhalb der definierten Warnzone verschoben oder die Warnung ganz unterdrückt werden kann.

Unterdrückt werden kann die Warnung z.B. in folgenden Fällen:
- der Fahrer betätigt den Blinkerhebel;
- der Fahrer betätigt das Bremspedal;
- der Fahrer führt ein Manöver mit hoher Priorität durch wie z.B. ein Ausweich- oder Bremsmanöver;
- die Geschwindigkeit des Fahrzeugs liegt unterhalb einer Schwelle (z.B. 17 m/s = 61,2 km/h), was der Unterdrückung von Fehlalarmen im Innenstadtbereich dient; und/oder
- wenn bereits andere Warnungen ausgegeben werden; was der Unterdrückung von multiplen Warnungen dient.

Die Position bzw. Lage der Warnschwelle 13 kann nach dem ISO-Draft in folgenden Fällen innerhalb der definierten Warnzone 10 verschoben werden:
- einmalig aufgrund einer manuellen Einstellung durch den Fahrer; und/oder
- in einer Kurve nach außen um Warnungen beim Kurvenschneiden ("curve cutting") zu vermeiden.

Schließlich kann das System vom Fahrer insgesamt aktiviert und deaktiviert werden.

Der vorliegenden Erfindung liegt die Aufgabe zugrunde, ein verbessertes, die vorgenannten Nachteile vermeidendes Assistenzsystem bereitzustellen. Insbesondere sind Maßnahmen anzugeben, welche die Empfindlichkeit des Systems und insoweit die Akzeptanz derartiger Systeme erhöhen.

Diese Aufgabe wird erfindungsgemäß durch die Merkmale des unabhängigen Patentanspruches 1 gelöst.

Vorteilhafte Ausgestaltungen und Weiterbildungen, welche einzeln oder in Kombination miteinander eingesetzt werden können, sind Gegenstand der abhängigen Ansprüche.

Der Erfindung liegen gattungsgemäße Assistenzsysteme für Kraftfahrzeuge mit wenigstens einer den Außenraum, insbesondere in Fahrtrichtung des Kraftfahrzeuges, erfassenden Überwachungseinheit zugrunde. Dabei ist im überwachten Außenraum seitlich der Fahrbahn je eine Warnzone definiert, welche durch eine früheste Warnlinie und eine, die jeweilige Fahrspurmarkierung bzw. -begrenzung umfassende späteste Warnlinie begrenzt ist. Eine Auswerteeinheit für die von der Überwachungseinheit übermittelten Daten generiert bei durch die Auswerteeinheit erkanntem Überfahren einer definierten, innerhalb der Warnzone liegenden Warnschwelle ein Warnsignal für eine akustische, visuelle und/oder haptische Warnung und/oder einen Lenkungseingriff.

Das erfindungsgemäße Assistenzsystem baut auf den gattungsgemäßen dadurch auf, dass das Warnsignal für eine Warnung und/oder einen Eingriff in die Lenkung nur in Abhängigkeit weiterer planmäßiger fahreradaptiver Bedingungen ausgegeben wird.

Die von planmäßigen fahreradaptiven Bedingungen abhängige Ausgabe von Warnungen und/oder Lenkungseingriffen erhöht in vorteilhafter Weise insbesondere die Akzeptanz derartiger Systeme, da sie auf die Bedürfnisse des Fahrer einzugehen scheinen und insoweit als angenehmer empfunden werden.

Vorzugsweise wird z.B. die Ausgabe des Warnsignals in einem zeitlich vom Fahrer einstellbaren Bereich nach dem Losfahren unterdrückt. Erfahrungen zeigen, dass z.B. während der ersten Fahrstunde etwaige Warnungen dem (noch) aufmerksamen Fahrer eher lästig erscheinen. Auch setzen erste Ermüdungserscheinungen erst nach Ablauf einer Stunde oder mehr ein.

Alternativ oder kumulativ hierzu wird die Ausgabe von Warnsignalen in einem von der Tageszeit abhängigen Bereich unterdrückt. Beispielsweise warnt das erfindungsgemäße Assistenzsystem von 17:00 Uhr abends bis 7:00 Uhr morgens vorzugsweise sofort; während von 7:00 Uhr bis 17:00 Uhr die warnung erst eine Stunde nach Antritt der Fahrt erfolgt. Diese Zeitspannen können auch vom Benutzer adaptierbar gestaltet werden, was nicht nur z.B. für Schichtarbeiter vorteilhaft ist.

Erfindungsgemäß wird die Lage der Warnschwelle mit der Zeit von einer definierten Ausgangslage in Richtung früheste erste Warnlinie verschoben. Insbesondere kann entweder nach einem einstellbaren Zeitraum damit begonnen werden, die warnschwelle zu verschieben, und/oder die Warnschwelle wird kontinuierlich über den eingestellten Zeitraum von einer äußeren Position innerhalb der erlaubten Warnzone in Richtung früheste Warnlinie verschoben. Die Endposition der Lage der Warnschwelle wäre dann vorteilhaft eine vom Fahrer oder Fahrzeughersteller einstellbare definierte Schwellenposition ("default position").

Bevorzugt ist der Zeitraum für die Unterdrückung der Warnung bzw. die Verschiebung der Lage der Warnschwelle auch vom Wetter und den Beleuchtungsverhältnissen abhängig.

Das Wetter kann vorzugsweise anhand der Tageszeit und/oder - soweit die Überwachungseinheit ein Kamerasystem umfasst - anhand der von der Belichtungssteuerung eingestellten Kameraparameter wie Belichtungszeit, Verstärkung, Form der Kennlinie, etc. beurteilt werden. Die Beurteilung kann beispielsweise in Form einer Tabelle im Gerät hinterlegt werden. Sind die Belichtungszeiten im Verhältnis zur Tageszeit als lang einzustufen, d.h. es herrschen "dunkle" Lichtverhältnisse, so kann die Warnschwelle in Richtung früheste Warnlinie verschoben werden, was einer Erhöhung der Empfindlichkeit gleichkommt.

Zweckmäßiger Weise kann die Ausgangslage und/oder die Lageänderung der Warnschwelle auch in Abhängigkeit vom Kalenderdatum verschoben werden.

Alternativ oder kumulativ hierzu wird insb. die Lage der Warnschwelle abhängig von der Aktivierung eines Scheibenwischerhebels oder des Signals eines Regensensors verschoben. Diese Einstellungen bzw. Werte liegen bei modernen Kraftfahrzeugen beispielsweise auf dem CAN-Bus des Fahrzeuges vor, womit vorteilhaft die Empfindlichkeit des Assistenzsystems weiterhin steigerbar ist.

In einer weiteren bevorzugten Ausgestaltung der Erfindung wird die Zahl der Überschreitungen der Warnschwelle beispielsweise pro Minute oder in einer anderen definierten Zeiteinheit gemessen und ein Warnsignal erst bei Überschreitung einer weiteren Schwelle, beispielsweise 2 Verletzungen pro Minute, ausgegeben.

Alternativ oder kumulativ hierzu wird mit jeder Überschreitung der Warnschwelle oder der weiteren Schwelle die Lage der Warnschwelle in Richtung der frühesten ersten Warnlinie verschoben, was vorteilhaft zu einer empfindlicher eingestellten Warnschwelle führt.

In einer weiterer bevorzugten Ausgestaltung der Erfindung ist die Ausgangslage und/oder die Lageveränderung der Warnschwelle individuell an einen definierten Fahrer anpassbar. Beispielsweise wird über einen einstellbaren Zeitraum die Position des Fahrzeugs auf der Fahrspur gemessen und statistisch ausgewertet. Daraus lässt sich vorteilhaft das Verhalten des Fahrers ableiten. Je nach Fahrer wird die Warnschwelle eher "empfindlich" oder "unempfindlich" eingestellt. Bei Fahrern, welche i.d.R. nahe der Fahrspurmitte fahren, führt dies zu einer empfindlicheren Einstellung als bei Fahrern, die mehr in der Spur pendeln. Vorteilhafter weise kann die beschriebene Adaption in bestimmten Grenzen grundsätzlich erfolgen, um verschiedene Zustände des gleichen Fahrers zu erfassen. Beispiel: am Morgen ist der Fahrer noch frisch und fährt präzise auf der Spur. Am Abend ist der Fahrer ermüdet und reagiert erst nach größeren Ablagen von der Spurmitte. Darüber hinaus kann die beschriebene Adaption für jeden Fahrer individuell erfolgen. Die individuellen Datenwerte werden dann im System gespeichert. Nach einer Fahreridentifikation (z.B. durch den benutzten Schlüssel, den Fingerabdruck und/oder mittels einer Gesichtserkennung) wird die fahrerspezifische Parametrisierung vorgenommen .

In einer weiteren Ausführung des Systems wird die Warnschwelle in Abhängigkeit von der Breite der Fahrspur gesetzt. Auf schmalen Fahrspuren wird die Warnschwelle weiter außen platziert ("unempfindlicher"), auf breiten Fahrspuren weiter innen ("empfindlicher").

In einer weiteren Ausführung des Systems wird die Warnschwelle in Abhängigkeit vom Straßentyp gesetzt. Handelt es sich um eine Landstraße mit Gegenverkehr, so wird das System auf der linken Seite der Fahrspur empfindlicher eingestellt, handelt es sich um eine mehrspurige Schnellstraße (erkannte Nachbarspuren mit gleicher Fahrtrichtung), so kann das System unempfindlicher eingestellt werden. Dazu wäre eine zusätzliche Fahrzeugerkennung mittels der Kamera notwendig.

In einer weiteren Ausführung des Systems wird mit einer weiteren Kamera oder einem anderen Sensor der Bereich neben dem Fahrzeug überwacht, d.h. z.B. nur links, nur rechts oder links und rechts. Die Reichweite kann dabei ca. 9 m (Blind Spot) oder auch mehr (bis zu 150 m) betragen. Wird mindestens ein Fahrzeug neben dem eigenen Fahrzeug detektiert oder mindestens ein Fahrzeug, das sich auf einer anderen oder der eigenen Fahrspur schnell von hinten annähert, so kann die Warnschwelle empfindlicher eingestellt werden, was vorteilhaft einer risikoadaptiven Parametrisierung gleichkommt.

In einer weiteren Ausführung des Systems erkennt eine Kamera oder ein anderes System vorausfahrende Fahrzeuge, bestimmt den Abstand und die Relativgeschwindigkeit dazu und erkennt so Überholvorgänge, um Warnungen zu unterdrücken. Ein anderes gleichartiges Szenario ist der Einschervorgang beispielsweise im Anschluss an einen Überholvorgang.

In einer weiteren Ausführung des Systems werden Anzeichen von Ermüdung des Fahrers, die andere Sensoren liefern, ausgewertet. Zeigt der Fahrer Anzeichen von Müdigkeit, so kann das System "empfindlicher" eingestellt werden. Bekannte Sensoren/Methoden zur Detektion von Müdigkeit sind: Innenraumkamera zur Erkennung des Lidschlags, Frequenz der Bewegung von Gas, Kupplung, Bremse und Lenkrad oder ähnliches.

In einer weiteren Ausführung des Systems wird je nach strategischer Ausrichtung des LDW-Systems bei aktivierter Freisprecheinrichtung entweder das System ganz auch nur insb. für akustische Warnhinweise deaktiviert (da Fahrer nicht schläft) oder gezielt nur Warnsignale für visuelle Warnungen ausgegeben (da Fahrer durch Gespräch möglicherweise dennoch unaufmerksam).

Weitere Gründe neben der Bedienung von Telefon für eine ggf. temporäre Unterdrückung von Warnungen sind: Bedienung von Bordcomputer, Radio, Klimaanlage oder andere komplexere Bedienvorgänge, also in Situationen, wo der Fahrer nachweislich nicht kurz vor dem Einschlafen ist.

In einer weiteren Ausführung des Systems kann die Warnung in Kurven grundsätzlich zur Vermeidung von Fehlwarnungen (Kurvenschneiden) deaktiviert und/oder modifiziert werden, zumal Kurvenfahrten dem Fahrer ohnehin grundsätzlich eine erhöhte Aufmerksamkeit abverlangen. Beispielsweise kann der Radius der voraus liegenden Kurve erkannt und mittels Fahrdynamikmodellen abgeschätzt werden, ob das Fahrzeug bei der aktuellen Geschwindigkeit die Kurve durchfahren könnte. Im speziellen Gefahrenfall könnte eine Warnung auch vor Erreichen der warnschwelle ausgegeben und/oder in die Lenkung, Bremsen, etc. des Kraftfahrzeuges eingegriffen werden.

Gegenüber den bekannten Assistenzsystemen wird mit der vorliegenden Erfindung vorteilhaft eine wichtige Verbesserung vorgenommen, indem die Berücksichtigung fahrer-adaptiver Bedingungen vorteilhaft die Akzeptanz derartiger Systeme erhöht und zu ökonomisch interessanten Produkten führt.

Zusätzliche Einzelheiten und weitere Vorteile der Erfindung werden nachfolgend an Hand eines bevorzugten Ausführungsbeispieles sowie der beigefügten Zeichnung beschrieben.

Darin zeigen schematisch:
- Fig. 1: ein mit einem Assistenzsystem nach der Erfindung ausgestattetes Kraftfahrzeug in seiner Fahrzeugumgebung;
- Fig. 2: den variierenden Abstand der frühestens Warnlinie zur Fahrspurbegrenzung in Abhängigkeit von der Annäherungsgeschwindigkeit des Kraftfahrzeuges; und
- Fig. 3: tabellarisch die zu Fig. 2 korrespondierenden Größen.

Fig. 1 zeigt ein Kraftfahrzeug 1 mit seiner Fahrzeugumgebung 3. Das Kraftfahrzeug ist mit einem Assistenzsystem nach der Erfindung ausgestattet. Das Assistenzsystem umfasst wenigstens eine den Außenraum 3, insbesondere in Fahrtrichtung 2 des Kraftfahrzeuges 1, erfassenden Überwachungseinheit 4. Als Überwachungseinheiten 4 bieten sich vorzugsweise Einheiten mit 2D- oder 3D-Bilderefassungssensoren wie in Mono-, Stereo- und/oder Laufzeitkameras, Ultraschallsensoren, Radarsensoren, Lidarsensoren und/oder dergleichen mehr an. Im überwachten Außenraum 3 des Kraftfahrzeuges 1 ist seitlich der Fahrbahn 14 je eine Warnzone 10 definiert, welche durch eine früheste Warnlinie 11 und eine, die jeweilige Fahrspurmarkierung bzw. -begrenzung 20 umfassende späteste Warnlinie 12 begrenzt ist.

Das Prinzip der Erfindung wird im Folgenden anhand einer Bilderfassungseinheit 4 beschrieben, welche bevorzugt eine Kamera ist. Diese ist beispielsweise im Dachbereich des Kraftfahrzeuges 1 nahe des Innenspiegelfußes (nicht dargestellt) installiert und weist einen horizontalen Öffnungswinkel von ca. 50° und einen vertikalen Öffnungswinkel von ca. 30° auf.

Ein Bildverarbeitungsrechner (BV-Rechner) kann Teil einer zentralen Auswerteeinheit 5 sein und/oder ganz oder teilweise im Gehäuse der Kamera 4 integriert sein. Mittels des BV-Rechners werden die Kamerasensordaten ausgewertet, beispielsweise die Fahrspurmarkierungen 20 erkannt und die Position sowie der Winkel des Fahrzeugs 1 relativ zur Fahrspur 14 und der Krümmungsradius der Fahrspur 14 berechnet. Der BV-Rechner ist beispielsweise via CAN-Bus mit dem Fahrzeug verbunden und kann erfindungsgemäß bevorzugt Werte wie Geschwindigkeit, Bremssignal, Blinker, Lenkwinkel und soweit vorhanden Auswertungen anderer Sensoren, wie "Blind Spot" Kamera, ACC Radar und dergleichen auslesen.

Bei durch die Auswerteeinheit 5 erkanntem Überfahren einer definierten, innerhalb der Warnzone 10 liegenden - hinsichtlich ihrer Empfindlichkeit veränderbaren - Warnschwelle 13 durch das Kraftfahrzeug 1 generiert die Auswerteeinheit 5 für die von der Überwachungseinheit 4 übermittelten Daten ein Warnsignal.

Wie in den abhängigen Ansprüchen beschrieben kann die Empfindlichkeit von verschiedensten Parametern abhängen, beispielsweise auch von der Variabilität der Größe der Warnzone 10 durch situativ sich verändernde Positionierung der diese begrenzenden Warnlinien 11 und 12.

Fig. 2 zeigt den variierenden Abstand der frühesten Warnlinie 11 zur Fahrspurbegrenzung 20 in Abhängigkeit von der Annäherungsgeschwindigkeit V des Kraftfahrzeuges 1. Fig. 3 zeigt tabellarisch die in Fig. 2 aufgetragenen korrespondierenden Größen.

Erfindungsgemäß werden das Warnsignal für eine warnung und/oder einen Eingriff in die Lenkung nur in Abhängigkeit weiterer planmäßiger fahreradaptiver Bedingungen ausgegeben, wodurch erfindungsgemäße Assistenzsysteme vorteilhaft die Bedürfnisse des Fahrer berücksichtigen und insoweit als angenehmer empfunden werden.

Gegenüber bekannten Assistenzsystemen wird mit der vorliegenden Erfindung insoweit eine wichtige Verbesserung vorgenommen, indem die Berücksichtigung fahrer-adaptiver Bedingungen vorteilhaft die Akzeptanz derartiger Systeme erhöhen und erstmals zu ökonomisch interessanten Produkten führen.

## Patentansprüche

1. Assistenzsystem für Kraftfahrzeuge (1) mit wenigstens einer den Außenraum (3), insbesondere in Fahrtrichtung (2) des Kraftfahrzeuges (1), erfassenden Überwachungseinheit (4), wobei im überwachten Außenraum (3) seitlich der Fahrbahn (14) je eine Warnzone (10) definiert ist, welche durch eine früheste Warnlinie (11) und eine, die jeweilige Fahrspurmarkierung bzw. -begrenzung (20) umfassende späteste Warnlinie (12) begrenzt ist, bei dem
eine Auswerteeinheit (5) für die von der Überwachungseinheit (4) übermittelten Daten bei durch die Auswerteeinheit (5) erkanntem Überfahren einer definierten, innerhalb der Warnzone (10) liegenden Warnschwelle (13) ein Warnsignal für eine akustische, visuelle und/oder haptische Warnung und/oder einen Lenkungseingriff generiert, welches nur in Abhängigkeit weiterer planmäßiger fahreradaptiver Bedingungen ausgegeben wird,
**dadurch gekennzeichnet,**
**dass** die Lage der Warnschwelle (13) von einer definierten Ausgangslage mit der Zeit in Richtung der frühesten ersten Warnlinie (11) verschoben wird.

2. Assistenzsystem nach Anspruch 1
**dadurch gekennzeichnet,**
**dass** die Ausgabe des Warnsignals in einem vom Fahrer einstellbaren Zeitbereich nach dem Losfahren unterdrückt wird.

3. Assistenzsystem nach Anspruch 1 oder 2, bei dem die Ausgabe des Warnsignals in einem von der Tageszeit abhängigen Zeitbereich unterdrückt wird.

4. Assistenzsystem nach Anspruch 2, bei dem die Lage der Warnschwelle (13) nach einem einstellbaren Zeitraum verschoben wird.

5. Assistenzsystem nach Anspruch 4, bei dem die Lage der Warnschwelle (13) kontinuierlich über einen eingestellten Zeitraum verschoben wird.

6. Assistenzsystem nach einem der Ansprüche 2 bis 5, bei dem die Endposition der Lage der Warnschwelle (13) eine vom Fahrer oder Fahrzeughersteller einstellbare definierte Schwellenposition ist.

7. Assistenzsystem nach einem der vorherigen Ansprüche, bei dem der Zeitraum für die Unterdrückung der Warnung bzw. die Verschiebung der Lage der Warnschwelle (13) von Wetter- und/oder Beleuchtungsverhältnissen abhängig ist.

8. Assistenzsystem nach Anspruch 7, wobei die Überwachungseinheit (5) vorzugsweise ein Kamerasystem (5) umfasst, bei dem das Wetter anhand der Tageszeit und/oder der von der Belichtungssteuerung eingestellten Kameraparameter wie Belichtungszeit, Verstärkung und/oder Form der Kennlinie beurteilt wird.

9. Assistenzsystem nach einem der Ansprüche 2 bis 8, bei dem die Ausgangslage und/oder die Lageänderung der Warnschwelle (13) abhängig vom Kalenderdatum verschoben wird.

10. Assistenzsystem nach einem der Ansprüche 2 bis 9, bei dem die Lage der Warnschwelle (13) abhängig von der Aktivierung eines Scheibenwischerhebels oder des Signals eines Regensensors verschoben wird.

11. Assistenzsystem nach einem der vorherigen Ansprüche, bei dem die Zahl der Überschreitungen der Warnschwelle (13) beispielsweise pro Minute oder in einer anderen definierten Zeiteinheit gemessen und ein Warnsignal erst bei Überschreitung einer weiteren Schwelle ausgegeben wird.

12. Assistenzsystem nach einem der vorherigen Ansprüche, bei dem mit jeder Überschreitung der Warnschwelle (13) oder der weiteren Schwelle die Lage der Warnschwelle (13) in Richtung der frühesten ersten Warnlinie (11) verschoben wird.

13. Assistenzsystem nach einem der vorherigen Ansprüche, bei dem die Lage der Warnschwelle (13) individuell an einen definierten Fahrer anpassbar ist.

14. Assistenzsystem nach Anspruch 13, bei dem über einen einstellbaren Zeitraum die Position des Fahrzeugs auf der Fahrspur gemessen und dergestalt statistisch ausgewertet wird, dass Rückschlüsse auf ein typisches Verhalten eines Fahrers ableitbar sind und hiervon abhängig die Ausgangslage und/oder etwaige Veränderungen der Lage der Warnschwelle (13) einstellbar sind.

15. Assistenzsystem nach Anspruch 13 oder 14, bei dem individuelle Datenwerte in einem Speicher abgelegt und nach einer Fahreridentifikation die fahrerspezifische Parametrisierung vorgenommen wird.

16. Assistenzsystem nach Anspruch 15, bei dem die Fahreridentifikation durch den benutzten Schlüssel, den Fingerabdruck und/oder mittels einer Gesichtserkennung erfolgt.

17. Assistenzsystem nach einem der vorherigen Ansprüche, bei dem die Ausgangslage der Warnschwelle (13) von der Breite der befahrenen Fahrspur abhängt.

18. Assistenzsystem nach einem der vorherigen Ansprüche, bei dem die Ausgangslage der Warnschwelle (13) vom befahrenen Straßentyp abhängt.

19. Assistenzsystem nach einem der vorherigen Ansprüche, wobei eine weitere Kamera oder ein anderer Sensor zur Überwachung des seitlichen Bereichs neben dem Kraftfahrzeug (1) vorgesehen ist bei dem hiervon abhängig die Lage der Warnschwelle (13) verändert wird.

20. Assistenzsystem nach einem der vorherigen Ansprüche, bei dem vorausfahrende Fahrzeuge und deren Abstand und/oder deren Relativgeschwindigkeit zum eigenen Kraftfahrzeug (1) erkannt werden.

21. Assistenzsystem nach Anspruch 20 , bei dem die Ausgabe des Warnsignals bei einem erkannten Überholvorgang und/oder bei einem Einschervorgang des eigenen Kraftfahrzeugs (1) unterdrückt werden.

22. Assistenzsystem nach einem der vorherigen Ansprüche, wobei Sensoren vorgesehen sind, welche Anzeichen von Ermüdung des Fahrers detektieren, bei dem hiervon abhängig die Lage der Warnschwelle (13) verändert und/oder die Ausgabe einer Warnung aktiviert wird.

23. Assistenzsystem nach einem der vorherigen Ansprüche, bei dem bei aktivierter Freisprecheinrichtung die Ausgabe des Warnsignals für einen akustischen Warnhinweis unterdrückt wird.

24. Assistenzsystem nach einem der vorherigen Ansprüche, bei dem bei aktivierter Freisprecheinrichtung nur Warnsignale für visuelle Warnungen ausgegeben werden.

25. Assistenzsystem nach einem der vorherigen Ansprüche, bei dem bei erkannter Bedienung von Telefon, Bordcomputer, Radio, Klimaanlage oder anderen komplexeren Bedienvorgängen die Ausgabe einer Warnung unterdrückt wird.

26. Assistenzsystem nach einem der vorherigen Ansprüche, wobei der Radius einer voraus liegenden Kurve erkannt und/oder mittels Fahrdynamikmodellen abgeschätzt wird, bei dem bei erkannter Kurvenfahrt des Kraftfahrzeuges (1) die Ausgabe einer Warnung unterdrückt wird.

## Claims

1. Assistance system for motor vehicles (1) having at least one monitoring unit (4) monitoring the external space (3), in particular in the direction of travel (2) of the motor vehicle (1), with a warning zone (10) being defined in the monitored external space (3) on each side of the lane (14), which warning zone (10) is delimited by an earliest warning line (11) and a latest warning line (12) encompassing the respective lane marking or, as the case may be, boundary (20),
wherein
an evaluation unit (5) for the data transmitted by the monitoring unit (4) generates a warning signal for an acoustic, visual and/or haptic warning and/or a steering intervention if said evaluation unit (5) detects that a defined warning threshold (13) lying within the warning zone (10) is exceeded, which warning signal is issued only as a function of further planned driver-adaptive conditions,
**characterised in that**
the position of the warning threshold (13) is moved from a defined starting position over time in the direction of the earliest first warning line (11).

2. Assistance system according to claim 1,
**characterised in that**
the issuing of the warning signal is suppressed during a driver-adjustable period of time after the start of the journey.

3. Assistance system according to claim 1 or 2, wherein the issuing of the warning signal is suppressed during a period of time dependent on the time of day.

4. Assistance system according to claim 2, wherein the position of the warning threshold (13) is moved after an adjustable period of time.

5. Assistance system according to claim 4, wherein the position of the warning threshold (13) is moved continuously over a set period of time.

6. Assistance system according to one of claims 2 to 5, wherein the end position of the placing of the warning threshold (13) is a defined threshold position which can be adjusted by the driver or the vehicle manufacturer.

7. Assistance system according to one of the preceding claims, wherein the period of time for suppression of the warning or, as the case may be, the moving of the position of the warning threshold (13) is dependent on weather and/or lighting conditions.

8. Assistance system according to claim 7, the monitoring unit (5) preferably including a camera system (5), wherein the weather is assessed on the basis of the time of day and/or the camera parameters set by the exposure controller, such as exposure time, gain and/or shape of the characteristic curve.

9. Assistance system according to one of claims 2 to 8, wherein the starting position and/or the change in position of the warning threshold (13) is moved as a function of the calendar date.

10. Assistance system according to one of claims 2 to 9, wherein the position of the warning threshold (13) is moved as a function of the activation of a windscreen wiper lever or of the signal from a rain sensor.

11. Assistance system according to one of the preceding claims, wherein the number of times the warning threshold (13) is exceeded, per minute, for example, or in another defined time unit, is measured and a warning signal issued only if a further threshold is exceeded.

12. Assistance system according to one of the preceding claims, wherein each time the warning threshold (13) or the further threshold is exceeded, the position of the warning threshold (13) is moved in the direction of the earliest first warning line (11).

13. Assistance system according to one of the preceding claims, wherein the position of the warning threshold (13) can be adjusted individually to match a defined driver.

14. Assistance system according to claim 13, wherein the position of the vehicle on the driving lane is measured over an adjustable period of time and evaluated statistically in such a way that conclusions can be derived about a typical behaviour of a driver and as a function hereof the starting position and/or any changes to the position of the warning threshold (13) can be set.

15. Assistance system according to claim 13 or 14, wherein individual data values are stored in a memory and the driver-specific parameterisation is performed following identification of the driver.

16. Assistance system according to claim 15, wherein the driver identification is checked on the basis of the key used, the fingerprint and/or by means of face recognition.

17. Assistance system according to one of the preceding claims, wherein the starting position of the warning threshold (13) depends on the width of the lane driven in.

18. Assistance system according to one of the preceding claims, wherein the starting position of the warning threshold (13) depends on the type of road driven on.

19. Assistance system according to one of the preceding claims, a further camera or another sensor being provided for monitoring the side area near the motor vehicle (1), wherein the position of the warning threshold (13) is changed as a function hereof.

20. Assistance system according to one of the preceding claims, wherein vehicles ahead and their distance and/or their speed relative to the motor vehicle (1) fitted with the assistance system are detected.

21. Assistance system according to claim 20, wherein the issuing of the warning signal is suppressed if an overtaking manoeuvre is detected and/or if the assistance system motor vehicle (1) performs a manoeuvre to get back into the driving lane.

22. Assistance system according to one of the preceding claims, sensors being provided which detect signs of tiredness in the driver, wherein the position of the warning threshold (13) is modified and/or the issuing of a warning is activated as a function hereof.

23. Assistance system according to one of the preceding claims, wherein the issuing of the warning signal for an acoustic warning is suppressed if a handsfree device is activated.

24. Assistance system according to one of the preceding claims, wherein only warning signals for visual warnings are issued if the handsfree device is activated.

25. Assistance system according to one of the preceding claims, wherein the issuing of a warning is suppressed if operation of a telephone, onboard computer, radio, air conditioning system or other more complex operations is or are detected.

26. Assistance system according to one of the preceding claims, the radius of a curve ahead being detected and/or estimated by means of driving dynamics models, wherein the issuing of a warning is suppressed if the negotiation of a curve by the motor vehicle (1) is detected.

## Revendications

1. Système d'assistance pour véhicules automobiles (1) comportant au moins une unité de surveillance (4) détectant l'espace extérieur (3), en particulier dans le sens de la marche (2) du véhicule automobile (1), une zone d'alerte (10) étant définie à chaque fois dans l'espace extérieur surveillé (3) sur le côté de la chaussée (14), ladite zone d'alerte étant délimitée par une ligne d'alerte la plus précoce (11) et une ligne d'alerte la plus tardive (12) comprenant le marquage ou la limite de la voie de circulation respective (20), dans lequel une unité d'évaluation (5) pour les données transmises par l'unité de surveillance (4) en cas de franchissement identifié par l'unité d'évaluation (5) d'un seuil d'alerte (13) défini, se trouvant à l'intérieur de la zone d'alerte (10) génère un signal d'alerte pour une alerte acoustique, visuelle et/ou tactile et/ou une intervention de direction, lequel est émis uniquement en fonction d'autres conditions systématiques adaptées au conducteur, **caractérisé en ce que** la situation du seuil d'alerte (13) est décalée dans le temps d'une situation initiale définie en direction de la première ligne d'alerte la plus précoce (11).

2. Système d'assistance selon la revendication 1, **caractérisé en ce que** l'émission du signal d'alerte est supprimée dans une plage horaire réglable par le conducteur après le démarrage.

3. Système d'assistance selon la revendication 1 ou 2, dans lequel l'émission du signal d'alerte est supprimée dans une plage horaire dépendant de l'heure de la journée.

4. Système d'assistance selon la revendication 2, dans lequel la situation du seuil d'alerte (13) est décalée après un laps de temps réglable.

5. Système d'assistance selon la revendication 4, dans lequel la situation du seuil d'alerte (13) est décalée en continu sur un laps de temps réglable.

6. Système d'assistance selon l'une quelconque des revendications 2 à 5, dans lequel la position finale de la situation du seuil d'alerte (13) est une position de seuil définie, réglable par le conducteur ou le fabricant du véhicule.

7. Système d'assistance selon l'une quelconque des revendications précédentes, dans lequel le laps de temps pour la suppression de l'alerte ou le décalage de la situation du seuil d'alerte (13) dépend du temps et/ou des conditions d'éclairage.

8. Système d'assistance selon la revendication 7, dans lequel l'unité de surveillance (5) comprend de préférence un système de caméra (5), dans lequel le temps est jugé en regard de l'heure de la journée et/ou en regard des paramètres de la caméra réglés par la commande d'exposition, tels que la durée d'exposition, l'amplification et/ou l'allure de la courbe caractéristique.

9. Système d'assistance selon l'une quelconque des revendications 2 à 8, dans lequel la situation initiale et/ou le changement de situation du seuil d'alerte (13) est décalé en fonction de la date calendaire.

10. Système d'assistance selon l'une quelconque des revendications 2 à 9, dans lequel la situation du seuil d'alerte (13) est décalée en fonction de l'activation d'une manette d'essuie-glace ou du signal d'un capteur de pluie.

11. Système d'assistance selon l'une quelconque des revendications précédentes, dans lequel le nombre de dépassements du seuil d'alerte (13) est par exemple mesuré par minute ou dans une autre unité de temps définie et un signal d'alerte est émis uniquement en cas de dépassement d'un autre seuil.

12. Système d'assistance selon l'une quelconque des revendications précédentes, dans lequel la situation du seuil d'alerte (13) est décalée en direction de la première ligne d'alerte la plus précoce (11) avec chaque dépassement du seuil d'alerte (13) ou de l'autre seuil.

13. Système d'assistance selon l'une quelconque des revendications précédentes, dans lequel la situation du seuil d'alerte (13) peut être adaptée individuellement à un conducteur défini.

14. Système d'assistance selon la revendication 13, dans lequel la position du véhicule sur la voie de circulation est mesurée sur un laps de temps réglable et est évaluée statistiquement de telle sorte que des déductions peuvent être conclues d'un comportement typique d'un conducteur et, en fonction de cela, la situation initiale et/ou des modifications éventuelles de la situation du seuil d'alerte (13) sont réglables.

15. Système d'assistance selon la revendication 13 ou 14, dans lequel des valeurs de données individuelles sont stockées dans une mémoire et, après une identification du conducteur, le paramétrage spécifique au conducteur est opéré.

16. Système d'assistance selon la revendication 15, dans lequel l'identification du conducteur est effectuée grâce à la clé utilisée, à l'empreinte digitale et/ou au moyen d'une reconnaissance faciale.

17. Système d'assistance selon l'une quelconque des revendications précédentes, dans lequel la situation initiale du seuil d'alerte (13) dépend de la largeur de la voie de circulation empruntée.

18. Système d'assistance selon l'une quelconque des revendications précédentes, dans lequel la situation initiale du seuil d'alerte (13) dépend du type de route emprunté.

19. Système d'assistance selon l'une quelconque des revendications précédentes, dans lequel une autre caméra ou un autre capteur est prévu en vue de la surveillance de la zone latérale à côté du véhicule automobile (1), dans lequel en fonction de cela, la situation du seuil d'alerte (13) est modifiée.

20. Système d'assistance selon l'une quelconque des revendications précédentes, dans lequel des véhicules roulant devant et leur distance et/ou leur vitesse relative par rapport au véhicule automobile propre (1) sont identifiés.

21. Système d'assistance selon la revendication 20, dans lequel l'émission du signal d'alerte dans le cas d'une manoeuvre de dépassement identifiée et/ou dans le cas d'une manoeuvre de rabattement du véhicule automobile propre (1) est supprimée.

22. Système d'assistance selon l'une quelconque des revendications précédentes, dans lequel des capteurs sont prévus, lesquels détectent des signes de fatigue du conducteur, dans lequel en fonction de cela, la situation du seuil d'alerte (13) est modifiée et/ou l'émission d'une alerte est activée.

23. Système d'assistance selon l'une quelconque des revendications précédentes, dans lequel en cas de dispositif mains libres activé, l'émission du signal d'alerte pour un avertissement acoustique est supprimée.

24. Système d'assistance selon l'une quelconque des revendications précédentes, dans lequel en cas de dispositif mains libres activé, uniquement des signaux d'alerte pour alertes visuelles sont émis.

25. Système d'assistance selon l'une quelconque des revendications précédentes, dans lequel en cas de manipulation identifiée du téléphone, de l'ordinateur de bord, de l'autoradio, de la climatisation ou d'autres actions de commande plus complexes, l'émission d'une alerte est supprimée.

26. Système d'assistance selon l'une quelconque des revendications précédentes, dans lequel le rayon d'un virage à venir est identifié et/ou estimé au moyen de modèles dynamiques du mouvement des véhicules, dans lequel l'émission d'une alerte est supprimée en cas de virages identifiés du véhicule automobile (1).
